# FASCICULE DE BREVET EUROPEEN

(11) **EP 1 276 021 B1**
(45) Date de publication et mention de la délivrance du brevet: **31.12.2008**
(21) Numéro de dépôt: 01202461.8
(22) Date de dépôt: 26.06.2001
(51) Int. Cl.: G04B 15/06

(54) **Echappement pour garde-temps**
Hemmung für einen Zeitmesser
Escape for timekeeper

(43) Date de publication de la demande: 15.01.2003
(73) Titulaire: Ulysse Nardin S.A., 2400 Le Locle (CH)
(72) Inventeur: Oechslin, Ludwig, 6004 Lucerne (CH)
(74) Mandataire: Ravenel, Thierry Gérard Louis

(56) Documents cités:
- FR-A- 913 031

## Description

La présente invention est relative à un échappement agencé pour être disposé entre un rouage et un plateau auquel est attaché un balancier d'un garde-temps, le balancier étant apte à parcourir un arc d'oscillation libre et à recevoir des impulsions d'entretien des oscillations, cet échappement comportant notamment une roue dentée agencée pour être entraînée par le rouage.

Le déposant de la présente invention a déjà proposé un échappement répondant en partie à la définition qui vient d'être donnée et dont une description est explicitée dans le document EP-A-1 041 459. Ce document décrit un échappement comprenant des première et seconde roues engrenant l'une avec l'autre. L'une de ces roues est entraînée par le rouage. Des premier et second plateaux solidaires d'un arbre commun supportent un balancier-spiral. Les roues et le premier plateau sont pourvus de moyens permettant audit premier plateau de recevoir des impulsions directes délivrées alternativement par les première et seconde roues en vue d'entretenir les oscillations du balancier. Le second plateau est pourvu de moyens pour entraîner une bascule de blocage arrangée pour bloquer alternativement lesdites première et seconde roues.

L'idée développée dans cette citation d'utiliser deux plateaux superposés, l'un servant à recevoir des impulsions directes conférées alternativement par les première et seconde roues et l'autre servant à bloquer alternativement, par l'intermédiaire d'une bascule, lesdites première et seconde roues, a été abandonnée dans la présente invention pour des raisons évidentes de simplification du mécanisme. De plus, l'utilisation de première et seconde roues engrenant l'une avec l'autre, a été en partie abandonnée pour des raisons d'encombrement et d'inertie lors de l'accélération du mécanisme d'échappement.

Comme on le verra dans la description qui va suivre, un plateau unique supportant le balancier-spiral coopère avec une première bascule qui coopère à son tour avec une seconde bascule, les deux bascules coopérant alternativement avec une roue d'échappement unique. On comprendra donc que tout le mécanisme d'échappement est confiné dans un seul plan et qu'ainsi l'encombrement en hauteur de ce mécanisme est diminué de moitié par rapport à l'encombrement occupé par l'échappement du document cité. De même, l'utilisation d'une seule roue d'échappement au lieu de deux réduit fortement l'encombrement dans le plan de l'échappement ainsi que l'inertie du mécanisme d'échappement.

Ainsi l'échappement de la présente invention est caractérisé en ce qu'il comporte en outre des première et seconde bascules aptes à recevoir alternativement des impulsions engendrées par la roue, la seconde bascule étant également apte à transmettre les impulsions reçues à la première bascule, la première bascule étant agencée pour transmettre les impulsions reçues de la roue et celles reçues de la seconde bascule au plateau pour l'entraîner en rotation et entretenir les oscillations du balancier, lesdites première et seconde bascules étant arrangées pour bloquer alternativement ladite roue d'échappement après chaque impulsion transmise.

On aura donc compris que les première et seconde bascules de l'invention remplissent une double fonction : celle d'abord de transmettre au plateau respectivement à la première bascule les impulsions reçues de la roue d'échappement et celle ensuite de bloquer alternativement ladite roue après chaque impulsion.

L'invention va être expliquée maintenant en détail ci-dessous par un mode d'exécution donné en exemple, cette exécution étant illustrée par les dessins annexés parmi lesquels :
- la figure 1 est une vue plan globale de l'échappement selon l'invention,
- les figures 2 à 11 sont des vues agrandies en plan de l'échappement selon l'invention représenté en dix stades différents décrivant deux oscillations complètes du balancier,
- les figures 12 et 13 représentent un autre mode de réalisation selon l'invention correspondant respectivement aux figures 4 et 9.

La figure 1 représente l'ensemble du mécanisme d'échappement selon l'invention. L'échappement 1 est disposé, comme cela est habituel, entre un rouage et un plateau 2 supportant un balancier-spiral d'un garde-temps. Le balancier-spiral, non représenté sur les figures, est apte, comme cela est connu, à parcourir un arc d'oscillation libre et arrangé pour recevoir des impulsions d'entretien de ces oscillations. Par définition, le rouage, appelé aussi finissage, est l'ensemble des roues et pignons qui, d'un barillet, transmet la force motrice à une roue d'échappement. En figure 1, le rouage est représenté par sa dernière roue 40, associée au pignon 41. La roue 40 entraîne une roue 3 d'échappement par le pignon 42 qui lui est solidaire.

Ce qui vient d'être dit est connu du document EP-A-1 041 459 qui montre déjà un échappement comportant deux roues engrenant l'une avec l'autre et arrangées pour transmettre des impulsions directes à un premier plateau tandis qu'un second plateau entraîne une bascule bloquant tour à tour la première puis la seconde roue d'échappement.

Par rapport à cette disposition antérieure, la présente invention est remarquable en ce qu'elle comporte des première et seconde bascules 4 et 5 aptes à recevoir des impulsions engendrées par la roue d'échappement 3 comme le montrent bien les figures accompagnant cette description. De façon tout à fait générale, ces figures rendent évident le fait que la seconde bascule 5, à son tour, transmet les impulsions reçues à la première bascule 4 qui transmet alternativement les impulsions reçues par la roue 3 et celles reçues par la seconde bascule 5 au plateau 2 pour l'entraîner en rotation de façon à entretenir les oscillations du balancier-spiral solidaire de ce plateau 2. Les mêmes figures rendent aussi apparent le fait que les première et seconde bascules respectivement 4 et 5 sont arrangées pour bloquer alternativement la roue d'échappement 3, ceci après que chaque impulsion ait été transmise au plateau 2.

On va examiner maintenant plus en détail un mode d'exécution préféré de l'invention qui permet de mettre en oeuvre le principe d'échappement défini au paragraphe ci-dessus.

Comme le montrent les figures, la première bascule 4 équipant l'échappement selon l'invention est supportée par un arbre 6 pivotant librement dans une platine (non représentée) que comporte le garde-temps. Cette première bascule 4 présente une forme générale sensiblement triangulaire, délimitée par trois sommets. Un premier sommet 41 de la première bascule 4 comporte deux dents 11 et 12 susceptibles d'engrener avec une dent unique 13 que comporte le plateau 2, une situation d'engrènement total étant bien apparent aux figures 3 et 8. Des deuxième et troisième sommets 42 et 43, entre lesquels sont présentes une dent en forme de patte 14, présentant sur son bord extérieur une configuration circulaire dont le rayon de courbure R1 passe par l'axe de l'arbre 6 supportant la première bascule 4, et une dent d'entraînement 16. Ces quatre éléments 42, 43, 14 et 16 définissent trois logements 7, 9 et 15, référencés notamment sur la figure 2. On notera que l'intersection entre la patte 14 et le premier logement 7 définissent une arête 25.

La seconde bascule 5 présente également une forme générale sensiblement triangulaire délimitée par trois sommets. Un premier sommet 51 de la seconde bascule 5 est préférentiellement de forme arrondi concentriquement par rapport à l'axe de l'arbre 19 supportant la seconde bascule 5. On peut toutefois envisager d'autres formes pour ce sommet telles qu'un angle droit. Des deuxième et troisième sommets 52 et 53, entre lesquels sont présents une dent en forme d'aileron 37 et une dent d'entraînement 10. Le deuxième sommet 52 présente sur son bord extérieur une découpe sommitale incurvée 21 (figure 4A) dont le rayon de courbure R2 passe par l'axe de l'arbre 19 supportant la seconde bascule 5. Ce rayon de courbure R2 est sensiblement le même que le rayon de courbure R1. Ces quatre éléments 52, 53, 37 et 10 définissent trois logements 17, 18 et 20, référencés notamment sur la figure 2. On notera que le premier logement 17 a une forme complémentaire de la patte 14 de la première bascule 4 et ce afin de bloquer la première bascule 4 par rapport à la seconde.

Les figures 2 à 11 sont des vues en plan selon dix phases successives de l'échappement selon l'invention, ces phases couvrant deux oscillations complètes du balancier-spiral.

On va expliquer maintenant comment les dents 8 de la roue 3 et la seconde bascule 5 coopèrent avec la première bascule 4 pour soumettre ladite première bascule 4 à des impulsions et pour bloquer cette même bascule 4 après chaque impulsion transmise.

Il est à noter que les deux bascules 4 et 5, lorsqu'elles sont en mouvement, tournent toujours dans un sens opposé. Ainsi quand la première bascule tourne dans le sens A1 (figures 2 et 3), respectivement B1 (figures 7 et 8), la deuxième bascule tourne dans le sens inverse B2 (figures 2 et 3), respectivement A2 (figures 7 et 8). Pour cela, les deux bascules 4 et 5 doivent toujours être liée cinématiquement.

Cette liaison permanente est assurée, comme il est visible chronologiquement sur les figures 2 à 11, de la manière suivante. Dans un premier temps, le troisième sommet 43 de la première bascule 4 vient se loger dans le deuxième logement 18 de la seconde bascule 5 et le troisième sommet 53 de la seconde bascule 5 vient s'appuyer sur flanc arrière 36 du troisième sommet 43 de la première bascule (figure 2). Ensuite, la dent d'entraînement 10 de la seconde bascule 5 vient engrener dans le deuxième logement 9 de la première bascule 4 (figure 3), puis la dent 16 d'entraînement de la première bascule 4 vient engrener dans le troisième logement 20 de la seconde bascule 5 et l'aileron 37 de la seconde bascule 5 vient se loger dans le troisième logement 15 de la première bascule 4 tandis que la patte 14 de la première bascule 4 épouse le premier logement 17 de la seconde bascule 5, les deux bascules étant alors en butée (figure 4, 5, 6 et 7). Après les bascules 4 et 5 changent de sens de rotation et les étapes précédemment décrites se produisent dans l'ordre inverse (figures 8 à 11). L'étape correspondant à la figure 3 se retrouve à la figure 8. La dent d'entraînement 10 de la seconde bascule 5 vient engrener dans le deuxième logement 9 de la première bascule 4 et permet de transmettre à la première bascule 4 l'impulsion reçue de la roue d'échappement 3 par la seconde bascule 5.

On observera encore, notamment sur la figure 4A, que les dents 8 de la roue 3 présentent chacune un flanc avant 22 défini comme faisant face au sens d'avance F de la roue dentée 3 (sens représenté sur les figures 3 et 8). Chaque flanc avant 22 comporte une première découpe sommitale incurvée 23, dite face de blocage, dont le rayon de courbure R3 est sensiblement le même que les rayons de courbure R1 et R2 respectivement du bord extérieur 46 de la patte 14 de la première bascule 4 et de la découpe incurvée 21 de la seconde bascule 5.

Comme le montre bien la figure 9, cette face de blocage 23 vient s'appuyer contre le bord extérieur de la patte 14 de la première bascule 4 pour bloquer la roue 3. Une situation semblable, bloquant la roue 3, est montrée en figure 4, où cette fois-ci la face de blocage 23 vient s'appuyer contre la découpe incurvée 21 du deuxième sommet 52 de la seconde bascule 5. Chaque flanc avant 22 comporte aussi une seconde découpe 24, en arc de cercle, appelée face d'impulsion, cette seconde découpe 24 prolongeant la première découpe 23.

Comme le montre bien la figure 3, cette face d'impulsion 24 vient s'appuyer contre l'arête 25 définie comme étant l'intersection du bord extérieur 46 de la patte 14 de la première bascule 4 et du premier logement 7 de la même bascule. Cet appui entraîne la première bascule 4 en rotation dans le sens de la flèche A1 et, par voie de conséquence, entraîne le plateau 2 dans le sens de la flèche E. L'impulsion est ainsi donnée au balancier-spiral.

De même, comme le montre la figure 8, la face d'impulsion 24 vient s'appuyer contre une arête 26 définie comme étant l'intersection du premier logement 17 de la seconde bascule 5 et de la découpe incurvée 21 de la même bascule. Cet appui entraîne la seconde bascule 5 en rotation dans le sens de la flèche A2, qui entraîne elle-même la première bascule 4 en rotation dans le sens de la flèche B1 inverse au sens de la flèche A2 et, par voie de conséquence, entraîne le plateau 2 dans le sens de la flèche M inverse au sens de la flèche E. L'impulsion inverse est ainsi donnée au balancier-spiral.

Comme il est important d'éviter un renversement (dû par exemple à un choc) de la première bascule 4 pendant le parcours de l'arc d'oscillation libre du balancier et donc du plateau 2 auquel il est attaché, on dimensionnera chacune des deux dents 11 et 12 occupant le premier sommet 41 de la bascule 4 pour qu'elles jouxtent le bord 38 du plateau 2. De telles situations sont montrées sur les figures 5, 6, 10 et 11.

Enfin on comprendra qu'il est important de limiter l'excursion angulaire des première et seconde bascules respectivement 4 et 5. Ces limitations peuvent être faites selon deux exécutions différentes.

Une première exécution consiste à pourvoir les deuxième et troisième sommets 42 et 43, de la première bascule 4 et le troisième sommet 53 de la seconde bascule 5, respectivement de première et de seconde cornes 27 et 28 pour la première bascule 4 et d'une corne 29 pour la seconde bascule 5 comme le montrent les figures 1 à 11 et particulièrement les figures 4 et 9. Comme il est visible sur la figure 4, la première corne 27 de la première bascule 4 vient buter contre le flanc arrière 39 d'une dent 8 de la roue 3. De même, comme il est visible sur la figure 9, la corne 29 de la seconde bascule 5 vient buter contre le flanc arrière 36 de la seconde corne 28 de la première bascule 4. A noter ici que le flanc arrière 39 des dents en question est défini comme tournant le dos au sens d'avance de la roue noté par la flèche F.

Une seconde exécution consiste à limiter l'exécution des bascules 4 et 5 au moyen de trois goupilles 30 et 31 et 47 fichées dans la platine du garde-temps comme cela est montré sur les figures 12 et 13, correspondant aux figures 4 et 9. On comprendra alors que les cornes 27 et 28 équipant la première bascule 4 et la corne 29 équipant la seconde bascule 5 ne sont plus nécessaires et qu'on peut les enlever. A ce moment les deuxième et troisième sommets 42 et 43 de la première bascule 4 pourraient se terminer selon la courbe 32, respectivement 33 ainsi de même pour le troisième sommet 53 de la seconde bascule qui pourrait se terminer selon la courbe 34.

Un mode d'exécution préféré du nouvel échappement ayant été décrit ci-dessus ainsi que les fonctions remplies par les diverses pièces les composant, on va passer en revue maintenant son mode de fonctionnement proprement dit en décrivant un cycle de marche complet. On examinera tour à tour les figures 1 à 10 qui montrent dix phases importantes de ce cycle.

### Première phase (figure 2)

Le mécanisme est à l'arrêt. La roue d'échappement 3 est bloquée car la face de blocage 23 de sa dent 8 repose sur le bord extérieur 46 de la patte 14 de la première bascule 4, qui est donc également bloquée. L'excursion angulaire des première et seconde bascules respectivement 4 et 5 est à bout de course puisque la corne 29 de la seconde bascule 5 repose sur le flanc arrière 36 du troisième sommet 43 de la première bascule 4. La seconde bascule 5 est bloquée par la deuxième corne 28 de la première bascule 4 qui est logée dans le deuxième logement 18 de la seconde bascule 5. A ce moment le balancier-spiral est proche de la fin d'oscillation (flèche E) ou proche de la fin de la seconde alternance de cette oscillation. La dent 13 du plateau 2 entre en contact avec la dent 12 de la première bascule 4 et va entraîner ladite bascule dans le sens de la flèche A1, qui elle-même va entraîner la seconde bascule 5 dans le sens de la flèche B2. C'est une phase de dégagement de la seconde bascule 5 où d'une part la corne 29 peut glisser sur le flanc arrière 36 de la deuxième corne 28 de la première bascule 4 et où d'autre part le bord extérieur 46 de la patte 14 de la première bascule 4 peut s'effacer devant la face de blocage 23 de la dent 8. A noter que le deuxième sommet 52 de la seconde bascule 5 peut passer sans frotter devant les dents 8 de la roue 3 d'échappement.

### Deuxième phase (figure 3)

La première bascule 4 continue sa course dans le sens de la flèche A1, entraînée qu'elle est par le plateau 2. A ce moment la dent 13 du plateau est totalement engagée entre les deux dents 11 et 12 de la première bascule 4. La dent 8 de la roue 3 d'échappement a pénétré dans le deuxième logement 9 de la première bascule 4 et la face d'impulsion 24 de la dent 8 entre en contact avec l'arête 25 de la seconde bascule 4. La roue d'échappement 3 est alors entraînée dans le sens de la flèche F par l'intermédiaire du rouage dont le dernier élément 40 a été montré en figure 1. C'est une phase d'impulsion qui lance le plateau 2 dans le sens de la flèche E et fait tourner la première bascule 4 dans le sens de la flèche A1, jusqu'à ce que la première bascule 4 rencontre la face de blocage 23 d'une dent 8 de la roue 3 d'échappement. Dans le même temps, la dent 16 d'entraînement de la première bascule 4 engrène dans le troisième logement 20 de la seconde bascule 5 et l'entraîne ainsi dans le sens de la flèche B2, inverse au sens de la flèche A1.

### Troisième phase (figures 4 et 12)

Quand la dent 13 du plateau 2 quitte la dent 11 de la première bascule 4, la face de blocage 23 de la dent 8 de la roue d'échappement 3 bute contre la découpe sommitale incurvée 21 de la seconde bascule 5 bloquant ainsi la roue 3. Dans le même temps, la patte 14 de la première bascule 4 vient s'encastrer dans le premier logement 17 complémentaire de la seconde bascule 5, les deux bascules étant alors bloquées. Dès ce moment le plateau 2 débute une seconde oscillation en direction de la flèche E. Les bascules 4 et 5 sont alors retenues soit par la corne 27 qui appuie contre le flanc arrière 39 de la dent 8 (figure 4), soit par la goupille 30 (figure 12), selon la solution de limitation qu'on a choisie.

### Quatrième phase (figure 5)

La situation de la première bascule 4 est la même que celle décrite ci-dessus à la différence près que sa dent 11 jouxte le bord 38 du plateau 2 pour empêcher tout renversement. Le plateau 2 continue à tourner dans le sens de la flèche E et parcourt la première alternance de sa seconde oscillation libre. Les bascules 4 et 5 et la roue 3 sont toujours bloquées.

### Cinquième phase (figure 6)

Après avoir parcouru sa première alternance, le plateau 2 revient en sens inverse montré par la flèche M et parcourt la seconde alternance de sa seconde oscillation libre. La seconde bascule 5 bloque toujours la roue 3 et la première bascule 4 qui est toujours empêchée de se renverser par l'action de sa dent 11 contre le bord 38 du plateau 2.

### Sixième phase (figure 7)

Le mécanisme est encore bloqué. La roue d'échappement 3 est bloquée car la face de blocage 23 de sa dent 8 repose contre la découpe incurvée 21 du deuxième sommet 52 de la seconde bascule 5, qui est donc également bloquée. L'excursion angulaire des première et seconde bascules 4 et 5 est à bout de course puisque la première corne 27 de la première bascule 4 repose sur le flanc arrière 39 de la dent de la roue d'échappement 3. La première bascule 4 est bloquée par la patte 14 qui est logée dans le premier logement 17 complémentaire de la seconde bascule 5. A ce moment le balancier-spiral est proche de la fin d'oscillation (flèche M) ou proche de la fin de seconde alternance de cette oscillation. La dent 13 du plateau 2 entre en contact avec la dent 11 de la première bascule 4 ce qui va entraîner cette dernière dans le sens de la flèche B1, qui elle-même va entraîner la seconde bascule 5 dans le sens de la flèche A2, inverse au sens de la flèche B1. C'est une phase de dégagement de la première bascule 4 où d'une part la première corne 27 peut glisser sur le flanc arrière 39 de la dent 8 et où d'autre part la dent d'entraînement 10 de la seconde bascule 5 peut engrener dans le premier logement 7 de la première bascule 4 et où le deuxième sommet 52 de la seconde bascule 5 peut s'effacer devant la face de blocage 23 de la dent 8.

### Septième phase (figure 8)

La première bascule 4 continue sa course dans le sens de la flèche B1, entraînée qu'elle est par le plateau 2. A ce moment la dent 13 du plateau est totalement engagée entre les deux dents 11 et 12 de la première bascule 4. La dent 8 de la roue d'échappement 3 a pénétré dans le premier logement 17 de la seconde bascule et la face d'impulsion 24 de la dent 8 entre en contact avec l'arête 26 de ladite bascule. La roue d'échappement 3 est alors entraînée dans le sens de la flèche F par l'intermédiaire du rouage dont le dernier élément 40 a été montré en figure 1. C'est une phase d'impulsion qui lance le plateau 2 dans le sens de la flèche M et fait tourner les première et seconde bascules 4 et 5 respectivement dans le sens de la flèche B1 et dans le sens de la flèche A2 inverse au sens de la flèche B1, jusqu'à ce que la première bascule 4 rencontre la face de blocage 23 d'une dent 8 de la roue d'échappement 3.

### Huitième phase (figures 9 et 13)

Quand la dent 13 du plateau 2 quitte la dent 12 de la première bascule 4, la face de blocage 23 de la dent 8 de la roue d'échappement 3 bute contre le bord extérieur de la patte 14 de la première bascule 4 bloquant ainsi la roue 3. Dans le même temps, la corne 28 de la première bascule 4 vient se placer dans le premier logement 17 de la seconde bascule 5, les deux bascules étant alors liées. Dès ce moment le plateau 2 débute une seconde oscillation en direction de la flèche M. Les bascules sont alors retenues soit par la corne 29 de la seconde bascule 5 qui appuie contre le flanc arrière 36 de la corne 28 de la première bascule 4, qui elle-même s'appuie sur la dent d'entraînement 10 de la seconde bascule 5 (figure 9), soit respectivement par les goupilles 47 et 31 (figure 13), selon la solution de limitation qu'on a choisie.

### Neuvième phase (figure 10)

La situation de la première bascule 4 est la même que celle décrite ci-dessus à la différence près que sa dent 11 jouxte le bord 38 du plateau 2 pour empêcher tout renversement. Le plateau 2 continue à tourner dans le sens de la flèche M et parcourt la première alternance de sa seconde oscillation libre. Les bascules 4 et 5 et la roue 3 sont toujours bloquées.

### Dixième phase (figure 11)

Après avoir parcouru sa première alternance, le plateau 2 revient en sens inverse montré par la flèche E et parcourt la seconde alternance de sa seconde oscillation libre. La première bascule 4 bloque toujours la roue 3 et la seconde bascule 5, et est toujours empêchée de se renverser par l'action de sa dent 11 contre le bord 38 du plateau 2.

Il est à noter qu'à partir de cette dixième phase un nouveau cycle recommence semblable à celui qui vient d'être décrit, en effet, la phase suivante à celle décrite à la figure 10 correspond à la première phase représentée en figure 1.

### Considérations finales

On a déjà indiqué plus haut que l'échappement selon l'invention prend très peu de place en hauteur puisque toutes les pièces impliquées (roues d'échappement, bascule, plateau) se trouvent à un même niveau sur un seul plan et également peu de place dans le plan même de l'échappement puisque l'on utilise seulement une roue d'échappement et deux bascules contre deux roues et une bascule dans l'art antérieur. On remarque également que ce système fait intervenir moins de pièces que celles mises en oeuvre dans l'échappement décrit à propos du document EP-A-1 041 459, permettant ainsi de proposer un mécanisme moins coûteux. De plus les pièces mises en jeu sont très simples ce qui assure à l'ensemble une grande sécurité de fonctionnement.

On a vu que l'impulsion sur la première bascule 4 est donnée par une dent 8 de la roue d'échappement 3 sur une arête 25 réalisée sur la bascule 4 (voir figure 3), et ce de même pour l'impulsion sur la seconde bascule 5 donnée par une dent de la roue sur une arête 26 (voir figure 8). La portion de dent qui donne cette impulsion est la seconde découpe 24 qui présente une forme en arc de cercle. Ceci rappelle l'échappement à détente connu de l'état de la technique et utilisé principalement en chronométrie. Cette façon de faire est très économe en énergie dépensée puisque le contact des pièces en présence est réduit à une arête frottant sur un arc de cercle. On notera par contre, que contrairement à l'échappement à détente, l'échappement selon l'invention est auto-démarrant.

On remarquera encore que les impulsions sont communiquées au plateau 2 par au moins une pièce intermédiaire, appelées ici première et seconde bascules 4 et 5. Ceci rappelle l'échappement à ancre suisse où l'impulsion est transmise au plateau par une fourchette. L'échappement à ancre présente cependant un inconvénient, à savoir le recul de la roue d'échappement au moment du dégagement, ce recul présentant l'inconvénient de freiner le balancier et donc de consommer de l'énergie. Dans l'échappement de la présente invention il n'y a pas de recul puisque le rayon de courbure R1 du bord extérieur de la patte 14 de la première bascule 4 est le même que le rayon de courbure R3 de la première découpe 23 de la dent 8 de la roue 3 qui est le même que le rayon de courbure R2 de la découpe incurvée 21 de la seconde bascule 5 (voir figures 3, 4, 8 et 9).

Il est à noter encore que le système proposé n'a pas besoin d'être lubrifié. Ceci est dû aux surfaces de contact réduites au strict minimum tant en ce qui concerne la région où se donne l'impulsion (arêtes 25 et 26 découpe 24) que la région concernée par le dégagement (découpe 23 de très faible surface).

## Revendications

1. Echappement (1) agencé pour être disposé entre un rouage et un plateau (2) auquel est attaché un balancier-spiral d'un garde-temps, le balancier étant apte à parcourir un arc d'oscillation libre et à recevoir des impulsions d'entretien des oscillations, cet échappement comportant une roue dentée (3) agencée pour être entraînée par le rouage, **caractérisé par le fait que** ledit échappement (1) comporte en outre une première et une seconde bascules (4 et 5) aptes à recevoir alternativement des impulsions engendrées par la roue dentée, la seconde bascule (5) étant également apte à transmettre les impulsions reçues à la première bascule (4), ladite première bascule étant agencée pour transmettre les impulsions reçues de la roue dentée et celles reçues de la seconde bascule audit plateau pour l'entraîner en rotation et entretenir les oscillations du balancier, lesdites première et seconde bascules étant arrangées pour bloquer alternativement ladite roue après chaque impulsion transmise.

2. Echappement selon la revendication 1, **caractérisé par le fait que** la première bascule (4) est agencée pour être supportée par un arbre (6) pivotant librement dans une platine que comporte le garde-temps et que cette première bascule présente une forme sensiblement triangulaire dont un premier sommet (41) comporte deux dents (11 et 12) susceptibles d'engrener avec une dent unique (13) que comporte le plateau (2), dont un deuxième sommet (42) comporte un premier logement (7) dans lequel peut s'introduire l'extrémité d'une dent (8) de la roue dentée (3) pour soumettre la première bascule à une impulsion dans un premier sens (A1), et dont un troisième sommet (43) comporte un deuxième logement (9) dans lequel peut s'introduire l'extrémité d'une dent d'entraînement (10) de la seconde bascule (5) pour soumettre la première bascule à une impulsion dans un second sens (B1), inverse au premier sens (A1).

3. Echappement selon la revendication 2, **caractérisé par le fait que** la première bascule (4) comprend notamment entre les deuxième et troisième sommets (42 et 43) une dent en forme de patte (14) présentant sur son bord extérieur (46) une configuration circulaire dont le rayon de courbure (R1) passe par l'axe de l'arbre (6) supportant la première bascule, que la seconde bascule (5) présente également une forme sensiblement triangulaire comprenant trois sommets (51, 52 et 53),un premier sommet (51), un deuxième sommet (52) comportant notamment un premier logement (17) de forme sensiblement complémentaire de la patte (14) de la première bascule et présentant sur son bord extérieur une découpe incurvée (21) dont le rayon de courbure (R2) passe par l'axe de l'arbre (19) supportant la seconde bascule, les deux rayons de courbure (R1 et R2) étant sensiblement égaux, ainsi qu'un troisième sommet (53) comportant un deuxième logement (18).

4. Echappement selon la revendication 3, **caractérisé par le fait que** chacune des dents (8) de la roue dentée (3) présente un flanc avant (22) comportant une première découpe sommitale Incurvée (23), dite face de blocage, dont le rayon de courbure (R3) est sensiblement le même que lesdits deux rayons de courbure (R1 et R2), ladite face de blocage étant susceptible de s'appuyer contre ledit bord extérieur (46) de la patte (14) de la première bascule (4) ou contre ladite découpe incurvée (21) du deuxième sommet (52) de la seconde bascule (5) pour bloquer ladite roue, et une seconde découpe (24) en arc de cercle, dite face d'impulsion, faisant suite à la première découpe (23), ladite face d'impulsion étant susceptible de s'appuyer contre une arête (25) définie par l'intersection dudit bord (46) de la patte et dudit premier logement (7) de la première bascule ou contre une arête (26) définie par l'intersection dudit deuxième sommet (52) et dudit premier logement (17) de la seconde bascule, pour entraîner respectivement les première deuxième bascules en rotation.

5. Echappement selon la revendication 4, **caractérisé par le fait que** la première bascule (4) présente en outre une dent d'entraînement (16) entre ladite patte(14) et ledit troisième sommet (43), ladite dent d'entraînement (16) et ladite patte définissant un troisième logement (15) sur la première bascule (4) et en ce que la seconde bascule (5) présente en outre une dent en forme d'aileron (37) entre ladite dent d'entraînement (10) et ledit deuxième sommet (52), ledit troisième sommet (53) et ladite dent (10) de la seconde bascule définissant ledit deuxième logement (18) susceptible d'engrener avec le troisième sommet (43) de la première bascule, et ladite dent (10) et ledit aileron (37) de la seconde bascule définissant un troisième logement (20) susceptible d'engrener avec ladite dent d'entraînement (16) de la première bascule.

6. Echappement selon la revendication 2, **caractérisé par le fait que** chacune des deux dents (11 et 12) occupait le premier sommet (41) de la première bascule (4) est dimensionnée pour jouxter le bord (38) du plateau (2) et empêcher ainsi le renversement de la première bascule pendant le parcours de l'arc d'oscillation libre du balancier.

7. Echappement selon la revendication 4, **caractérisé par le fait que** l'excursion angulaire des première et seconde bascules (4 et 5) est limitée par des première et seconde cornes (27 et 29) se trouvant situées respectivement au deuxième sommet (42) de la première bascule et au troisième sommet (53) de la seconde bascule, la première corne (27) étant susceptible de venir buter contre un flanc arrière (39) d'une dent (8) de la roue dentée (3) et la seconde corne (29) étant susceptible de venir buter contre un flanc arrière (36) du troisième sommet (43) de la première bascule.

8. Garde-temps comprenant une platine et un échappement selon la revendication 2, **caractérisé par le fait que** l'excursion angulaire des première et seconde bascules est limitée par trois goupilles (30, 31 et 47) fichées dans la platine du garde-temps.

9. Echappement selon la revendication 6, **caractérisé par le fait que** les première et seconde bascules sont toujours liées en rotation l'une par rapport à l'autre.

## Claims

1. Escapement (1) arranged to be placed between a gear train and a roller (2), to which a sprung balance of a timekeeper is attached, the balance being able to travel a free arc of oscillation and to receive impulses for maintaining oscillations, said escapement including a toothed wheel (3) arranged to be driven by the gear train, **characterized in that** said escapement (1) further includes first and second levers (4 and 5) that can alternately receive impulses generated by the toothed wheel, the second lever (5) also being able to transmit the received impulses to the first lever (4), said first lever being arranged for transmitting the impulses received from the toothed wheel and those received from the second lever to said roller, in order to drive said roller in rotation and maintain the oscillations of the balance, said first and second levers being arranged to lock said wheel alternately after each transmitted impulse.

2. Escapement according to claim 1, **characterized in that** the first lever (4) is arranged to be carried by an arbour (6) that pivots freely in a plate in the timekeeper and **in that** said first lever has a substantially triangular shape, a first apex (41) of which includes two teeth (11 and 12) that can mesh with the single tooth (13) of the plate (2), a second apex (42) of which includes a first housing (7), into which the end of one tooth (8) of the toothed wheel (3) can be inserted, to subject the first lever to an impulse in a first direction (A1), and a third apex (43) of which includes a second housing (9), into which the end of a drive tooth (10) of the second lever (5) can be inserted, to subject the first lever to an impulse in a second direction (B1), opposite to the first direction (A1).

3. Escapement according to claim 2, **characterized in that**, between the second and third apexes (42 and 43), the first lever (4) has a paw-shaped tooth (14), which, on the external edge (46) thereof, has a circular configuration, whose radius of curvature (R1) passes through the axis of the arbour (6) carrying the first lever, **in that** the second lever (5) also has a substantially triangular shape comprising three apexes (51, 52 and 53), a first apex (51), a second apex (52) comprising a first housing (17) of substantially complementary shape to the paw (14) of the first lever and having on the external edge thereof a curved, cut out portion (21), whose radius of curvature (R2) passes through the axis of the arbour (19) carrying the second lever, the two radii of curvature (R1 and R2) being substantially equal, and a third apex (53) comprising a second housing (18).

4. Escapement according to claim 3, **characterized in that** each of the teeth (8) of the toothed wheel (3) has a front side (22) comprising a first, curved, cut out, apex portion (23), called the locking surface, whose radius of curvature (R3) is substantially the same as said two radii of curvature (R1 and R2), said locking surface being able to abut against said external edge (46) of the paw (14) of the first lever (4), or against said curved, cut out portion (21) of the second apex (52) of the second lever (5), in order to lock said wheel, and a second cut out portion (24), in the arc of a circle, called the impulse surface, which follows the first cut out portion (23), said impulse surface being able to abut against an edge (25) defined by the intersection of said edge (46) of the paw and said first housing (7) of the first lever, or against an edge (26) defined by the intersection of said second apex (52) and said first housing (17) of the second lever, for driving the first and second levers respectively in rotation.

5. Escapement according to claim 4, **characterized in that** the first lever (4) also has a drive tooth (16) between said paw (14) and said third apex (43), said drive tooth (16) and said paw defining a third housing (15) on the first lever (4) and **in that** the second lever (5) also has a fin-shaped tooth (37) between said drive tooth (10) and said second apex (52), said third apex (53) and said tooth (10) of the second lever defining said second housing (18) that can mesh with the third apex (43) of the first lever, and said tooth (10) and said fin (37) of the second lever defining a third housing (20) that can mesh with said drive tooth (16) of the first lever.

6. Escapement according to claim 2, **characterized in that** each of the two teeth (11 and 12) occupying the first apex (41) of the first lever (4) is sized to adjoin the edge (38) of the roller (2) and thus to prevent the first lever banking during the lever's arc of free oscillation.

7. Escapement according to claim 4, **characterized in that** the angular excursion of the first and second levers (4 and 5) is limited by first and second horns (27 and 29) located respectively on the second apex (42) of the first lever and on the third apex (53) of the second lever, the first horn (27) being able to abut against the back side (39) of a tooth (8) of the toothed wheel (3) and the second horn (29) being able to abut against the back side (36) of the third apex (43) of the first lever.

8. Timekeeper including a roller and an escapement according to claim 2, **characterized in that** the angular excursion of the first and second levers is limited by three pins (30, 31 and 47) driven into the plate of the timekeeper.

9. Escapement according to claim 6, **characterized in that** the first and second levers are always connected to each other in rotation.

## Patentansprüche

1. Hemmung (1), die derart vorgesehen ist, dass sie zwischen einem Räderwerk und einer Scheibe (2) angeordnet ist, an der eine Unruh-Spiralfeder eines Präzisionszeitmessers befestigt ist, wobei die Unruh fähig ist, einen Bogen der freien Schwingung zu durchlaufen und Impulse zur Aufrechterhaltung der Schwingungen zu empfangen, wobei diese Hemmung ein Zahnrad (3) umfasst, das derart angeordnet ist, dass es vom Räderwerk angetrieben wird, **dadurch gekennzeichnet, dass** die Hemmung (1) ausserdem eine erste und eine zweite Wippe (4 und 5) umfasst, die fähig sind, vom Zahnrad erzeugte Impulse wechselweise zu empfangen, wobei die zweite Wippe (5) ebenfalls fähig ist, die empfangenen Impulse auf die erste Wippe (4) zu übertragen, wobei die erste Wippe derart angeordnet ist, dass sie die vom Zahnrad empfangenen Impulse und die von der zweiten Wippe empfangenen Impulse auf die Scheibe überträgt, um sie zur Drehung anzutreiben und die Schwingungen der Unruh aufrechtzuerhalten, wobei die erste und die zweite Wippe derart angeordnet sind, dass sie nach jedem übertragenen Impuls das Rad wechselweise blockieren.

2. Hemmung nach Anspruch 1, **dadurch gekennzeichnet, dass** die erste Wippe (4) derart vorgesehen ist, dass sie von einer Welle (6) getragen wird, die frei drehbar in einer Platine, welche der Präzisionszeitmesser umfasst, angeordnet ist, und dass diese erste Wippe merklich die Form eines Dreiecks aufweist, wovon eine erste Spitze (41) zwei Zähne (11 und 12) umfasst, die mit einem Einzelzahn (13), den die Scheibe (2) umfasst, in Eingriff gelangen können, wovon eine zweite Spitze (42) eine erste Aufnahme (7) umfasst, in die sich das Ende eines Zahns (8) des Zahnrads (3) einfügen kann, um der ersten Wippe einen Impuls in einer ersten Richtung (A1) zu verleihen, und wovon eine dritte Spitze (43) eine zweite Aufnahme (9) umfasst, in die sich das Ende eines Antriebszahns (10) der zweiten Wippe (5) einfügen kann, um der ersten Wippe einen Impuls in einer zweiten Richtung (B1), die der ersten Richtung (A1) entgegengesetzt ist, zu verleihen.

3. Hemmung nach Anspruch 2, **dadurch gekennzeichnet, dass** die erste Wippe (4) insbesondere zwischen der zweiten und der dritten Spitze (42 und 43) einen klauenförmigen Zahn (14) umfasst, der an seinem äusseren Rand (46) eine kreisförmige Konfiguration aufweist, deren Krümmungsradius (R1) durch die Achse der die erste Wippe tragenden Welle (6) verläuft, und dass die zweite Wippe (5) ebenfalls eine merklich dreieckige Form aufweist, die drei Spitzen (51, 52 und 53) umfasst, nämlich eine erste Spitze (51), eine zweite Spitze (52), die insbesondere eine erste Aufnahme (17), deren Form merklich komplementär zu der Klaue (14) der ersten Wippe ist, umfasst und an ihrem äusseren Rand einen gekrümmten Ausschnitt (21) aufweist, dessen Krümmungsradius (R2) durch die Achse der die zweite Wippe tragenden Welle (19) verläuft, wobei die beiden Krümmungsradien (R1 und R2) merklich gleich sind, sowie eine dritte Spitze (53), die eine zweite Aufnahme (18) umfasst.

4. Hemmung nach Anspruch 3, **dadurch gekennzeichnet, dass** jeder der Zähne (8) des Zahnrads (3) eine vordere Flanke (22) aufweist, die einen ersten gekrümmten Kopfausschnitt (23) umfasst, der Blockierungsfläche genannt wird und dessen Krümmungsradius (R3) merklich gleich ist wie die beiden Krümmungsradien (R1 und R2), wobei sich diese Blockierungsfläche gegen den äusseren Rand (46) der Klaue (14) der ersten Wippe (4) oder gegen den gekrümmten Ausschnitt (21) der zweiten Spitze (52) der zweiten Wippe (5) abstützen kann, um das Rad zu blockieren, und die einen kreisbogenförmigen zweiten Ausschnitt (24) umfasst, der Antriebsfläche genannt wird und der auf den ersten Ausschnitt (23) folgt, wobei sich diese Antriebsfläche gegen eine durch den Schnittpunkt des Randes (46) der Klaue und der ersten Aufnahme (7) der ersten Wippe definierte Kante (25) oder gegen eine durch den Schnittpunkt der zweiten Spitze (52) und der ersten Aufnahme (17) der zweiten Wippe definierte Kante (26) abstützen kann, um die erste bzw. die zweite Wippe zur Drehung anzutreiben.

5. Hemmung nach Anspruch 4, **dadurch gekennzeichnet, dass** die erste Wippe (4) ausserdem einen Antriebszahn (16) zwischen der Klaue (14) und der dritten Spitze (43) aufweist, wobei der Antriebszahn (16) und die Klaue eine dritte Aufnahme (15) auf der ersten Wippe (4) definieren, und dass die zweite Wippe (5) ausserdem einen flügelförmigen Zahn (37) zwischen dem Antriebszahn (10) und der zweiten Spitze (52) aufweist, wobei die dritte Spitze (53) und der Zahn (10) der zweiten Wippe die zweite Aufnahme (18), die mit der dritten Spitze (43) der ersten Wippe in Eingriff gelangen kann, definieren und der Zahn (10) und der Flügel (37) der zweiten Wippe eine dritte Aufnahme (20), die mit dem Antriebszahn (16) der ersten Wippe in Eingriff gelangen kann, definieren.

6. Hemmung nach Anspruch 2, **dadurch gekennzeichnet, dass** jeder der beiden die erste Spitze (41) der ersten Wippe (4) einnehmenden Zähne (11 und 12) derart bemessen ist, dass er sich an den Rand (38) der Scheibe (2) anpasst und somit das Ausschwingen der ersten Wippe während des Durchlaufs des Bogens der freien Schwingung der Unruh vermeidet.

7. Hemmung nach Anspruch 4, **dadurch gekennzeichnet, dass** der Winkelausschlag der ersten und der zweiten Wippe (4 und 5) durch ein erstes und durch ein zweites Horn (27 und 29), die sich an der zweiten Spitze (42) der ersten Wippe bzw. an der dritten Spitze (53) der zweiten Wippe befinden, begrenzt ist, wobei das erste Horn (27) gegen eine hintere Flanke (39) eines Zahns (8) des Zahnrads (3) anstossen kann und wobei das zweite Horn (29) gegen eine hintere Flanke (36) der dritten Spitze (43) der ersten Wippe anstassen kann.

8. Präzisionszeitmesser, der eine Platine und eine Hemmung nach Anspruch 2 umfasst, **dadurch gekennzeichnet, dass** der Winkelausschlag der ersten und der zweiten Wippe durch drei in die Platine des Präzisionszeitmessers eingetriebene Stifte (30, 31 und 47) begrenzt ist.

9. Hemmung nach Anspruch 6, **dadurch gekennzeichnet, dass** die erste und die zweite Wippe immer miteinander zur Drehung verbunden sind.
